# EUROPÄISCHE PATENTSCHRIFT

(11) **EP 1 083 010 B1**
(45) Veröffentlichungstag und Bekanntmachung des Hinweises auf die Patenterteilung: **07.09.2005**
(21) Anmeldenummer: 00119517.1
(22) Anmeldetag: 07.09.2000
(51) Int. Cl.: B21B 45/02, C21D 1/667, C21D 9/573

(54) **Verstellverfahren für zwei Abschirmelemente und zugehöriger Rollgang**
Adjustment method for two shielding elements and associated roller table
Procédé de réglage pour deux éléments de protection et transporteur à rouleaux associé

(30) Priorität: 10.09.1999 DE 19943288
(43) Veröffentlichungstag der Anmeldung: 14.03.2001
(73) Patentinhaber: SMS Demag AG, 40237 Düsseldorf (DE)
(72) Erfinder: Thiel, Hermann, 57076 Siegen (DE); Seidel, Jürgen, 57223 Kreuztal (DE); Holterhoff, Peter, 57462 Olpe (DE); Cramer, Markus, 57439 Attendorn (DE)
(74) Vertreter: Valentin, Ekkehard

(56) Entgegenhaltungen:
- US-A- 4 596 615
- PATENT ABSTRACTS OF JAPAN vol. 011, no. 082 (M-571), 12. März 1987 (1987-03-12) -& JP 61 238414 A (NIPPON KOKAN KK), 23. Oktober 1986 (1986-10-23)
- PATENT ABSTRACTS OF JAPAN vol. 010, no. 261 (M-514), 5. September 1986 (1986-09-05) -& JP 61 086021 A (KAWASAKI STEEL CORP), 1. Mai 1986 (1986-05-01)
- PATENT ABSTRACTS OF JAPAN vol. 009, no. 108 (C-280), 11. Mai 1985 (1985-05-11) -& JP 59 232235 A (KAWASAKI SEITETSU KK), 27. Dezember 1984 (1984-12-27)
- PATENT ABSTRACTS OF JAPAN vol. 013, no. 258 (M-838), 15. Juni 1989 (1989-06-15) -& JP 01 062208 A (KAWASAKI STEEL CORP), 8. März 1989 (1989-03-08)

## Beschreibung

Die vorliegende Erfindung betrifft ein Verstellverfahren für zwei Abschirmelemente,
- wobei ein Metallband mit einer Metallbandbreite, eine Bandmitte und Randbereichen auf einem Rollgang mit einer Rollgangmitte in einer Transportrichtung transportiert wird,
- wobei das Metallband über die Metallbandbreite einen Temperaturverlauf aufweist,
- wobei mittels der Abschirmelemente ein Kühlmedium von den Randbereichen des Metallbandes abgeschirmt wird,
- wobei die Abschirmelemente derart verstellt werden, dass der Temperaturverlauf in Transportrichtung gesehen hinter den Abschirmelementen einem Solltemperaturverlauf angenähert wird,
sowie einen hiermit korrespondierenden Rollgang mit einer Rollgangmitte zum Transportieren eine Metallbandes mit einer Metallbandbreite und einer Bandmitte in einer Transportrichtung, wobei mittels der Abschirmelemente ein Kühlmedium von Randbereichen des Metallbandes abschirmbar ist.

Ein derartiges Verstellverfahren und der hiermit korrespondierende Rollgang sind beispielsweise aus der DE 32 30 866 C2 bekannt.

Die JP - A - 61 238 414 beschreibt eine derartige Kühlvorrichtung. Dabei wird die Temperatur eines Metallbandes vor und nach der Kühleinrichtung mit Messinstrumenten ermittelt. Ein Temperaturvergleich gibt vor, wie weit ein rechter und ein linker Abflusskasten unter einem Düsenbalken hin und her verfahren werden. Gleichzeitig wird die Krümmung des Metallbandes durch eine Messvorrichtung ermittelt und bei dem getrennten Verfahren der Abflusskästen berücksichtigt.

Aus der JP - A - 61 086 021 ist eine Vorrichtung bekannt, bei der eine heiße Stahlplatte aus einem Walzgerüst in eine Kühleinrichtung geleitet wird. Dabei wird die heiße Stahlplatte durch Messeinrichtungen in ihrer Breite erfasst. Die ermittelte Breite wird dafür genutzt, vertikal ausgerichtete Einfassbleche so anzuordnen, dass die heiße Stahlplatte von einem rechten und einem linken Einfassblech abgeschirmt wird. Dabei sind die Einfassbleche seitlich der Stahlplatte positioniert.

JP - A - 59 232 235 zeigt eine Vorrichtung, bei der Abschirmelemente ein Kühlmedium von der Oberfläche einer heißen Stahlplatte ablenken. Zur Einstellung der Abschirmelemente wird die Lage der heißen Stahlplatte mittels Sensoren ermittelt.

In der JP - A - 01 062 208 wird bei einer Kühleinrichtung die Mitte eines Streifens ermittelt, indem die Kanten des Streifens mittels eines Thermometers festgestellt werden. Durch eine Kontrolleinrichtung wird eine Vorrichtung angesprochen, welche die Ablenkplatten seitlich verstellt. Durch eine derartige Messung wird auch eine Krümmung des Streifens festgestellt.

Metallbänder werden im Stand der Technik gekühlt, um gewünschte metallurgische Eigenschaften zu erreichen. Da die Randbereiche des Metallbandes in der Regel kälter sind als der Mittelbereich, wird dabei im Stand der Technik ein Kühlmedium von den Randbereichen des Metallbandes abgeschirmt. Damit soll eine gleichmäßige Temperaturverteilung hinter der Kühlstrecke erreicht werden.

Die Aufgabe der vorliegenden Erfindung besteht darin, ein Verstellverfahren für zwei Abschirmelemente und einen hiermit korrespondierenden Rollgang zur Verfügung zu stellen, mittels derer ein noch gleichmäßigerer Temperaturverlauf im Metallband erzielbar ist.

Die Aufgabe wird für das Verstellverfahren dadurch gelöst, dass ein Abstand der Bandmitte von der Rollgangmitte erfasst wird, die Abschirmelemente bezüglich der Rollgangmitte asymmetrisch verstellt werden und der Abstand durch die asymmetrische Verstellung der Abschirmelemente kompensiert wird.

Hiermit korrespondierend wird die Aufgabe für den Rollgang dadurch gelöst, dass die Abschirmelemente von Verstellantrieben bezüglich der Rollgangsmitte asymmetrisch verstellbar sind, dass er eine Sensoreinrichtung aufweist, mittels derer ein Abstand der Bandmitte von der Rollgangmitte erfassbar ist, und dass die Sensoreinrichtung mit den Verstellantrieben regeltechnisch gekoppelt ist.

Mit dem erfindungsgemäßen Verstellverfahren bzw. dem erfindungsgemäßen Rollgang kann bei Vorhandensein entsprechender Sensoreinrichtungen und hiermit korrespondierendem Erfassen der entsprechenden Abweichungen, insbesondere ein Abstand der Bandmitte von der Rollgangmitte, eine Asymmetrie des Temperaturverlaufs über die Bandbreite vor den Abschirmelementen und eine Asymmetrie des Temperaturverlaufs über die Bandbreite hinter den Abschirmelementen erfasst und kompensiert werden.

Zum asymmetrischen Verstellen der Abschirmelemente bezüglich der Rollgangmitte sind zwei Verstellantriebe erforderlich. Wahlweise können dabei die Abschirmelemente von je einem eigenen Verstellantrieb mechanisch unabhängig voneinander oder aber von je einem Verstellantrieb mechanisch symmetrisch und mechanisch antisymmetrisch verstellt werden.

Das Verstellverfahren ist selbstlernend, wenn
- das Metallband einen Bandanfang aufweist,
- vor dem Einlaufen des Bandanfangs in den Rollgang den Verstellantrieben von einer Steuereinheit Voreinstellungen vorgegeben werden,
- nach dem Einlaufen des Bandanfangs in den Rollgang die Abschirmelemente von den Verstellantrieben auf Nacheinstellungen verstellt werden,
- die Nacheinstellungen der Steuereinheit übermittelt werden und
- die Steuereinheit anhand der Nacheinstellungen die Voreinstellungen modifiziert.

Der Rollgang ist konstruktiv besonders einfach aufgebaut, wenn die Abschirmelemente über dem Rollgang angeordnet sind, die Abschirmelemente als in Transportrichtung verlaufende Längsrinnen ausgebildet sind und das Kühlmedium von den Längsrinnen quer zur Transportrichtung verlaufenden Querrinnen zugeführt wird.

Wenn die Querrinnen zwischen den Verstellelementen und dem Rollgang angeordnet sind, sind die Verstellelemente vor Hitze und eventuellen Hochgehen des Metallbandes geschützt.

Weitere Vorteile und Einzelheiten ergeben sich aus der nachfolgenden Beschreibung eines Ausführungsbeispiels. Dabei zeigen in Prinzipdarstellung
- Figur 1: einen Rollgang in Transportrichtung gesehen,
- Figur 2: den Rollgang von Figur 1 von oben,
- Figur 3: schematisch ein Verstellverfahren und
- Figur 4: den Rollgang von Figur 1 von der Seite.

Gemäß den Figuren 1 und 2 weist ein Rollgang eine Vielzahl von Transportrollen 1 auf, auf denen ein Metallband 2 in einer Transportrichtung x transportiert wird. Der Rollgang weist eine Rollgangmitte 3 auf. Das Metallband weist einen Bandanfang 4, eine Bandmitte 5 sowie eine Metallbandbreite b auf. Das Metallband 2 erstreckt sich über die Metallbandbreite b von einem Randbereich 6 zu einem weiteren Randbereich 6.

Das Metallband weist vor einer allgemein mit 7 bezeichneten Kühlstrecke über die Metallbandbreite b einen Temperaturverlauf auf. Auch hinter der Kühlstrecke 7 weist das Metallband 2 über die Metallbandbreite b einen Temperaturverlauf auf.

Im Bereich der Kühlstrecke 7 wird das Metallband 2 mit einem Kühlmedium 8, z. B. Wasser 8, beaufschlagt, so daß es abgekühlt wird. Im Bereich der Kühlstrecke 7 sind Abschirmelemente 9 angeordnet, mittels derer das Kühlmedium 8 von den Randbereichen 6 des Metallbandes 2 abschirmbar ist. Die Abschirmelemente 9 werden von Verstellantrieben 10 derart verstellt, daß der Temperaturverlauf über die Metallbandbreite b in Transportrichtung x gesehen hinter den Abschirmelementen 9 einem Solltemperaturverlauf angenähert wird. In der Regel ist der Solltemperaturverlauf eine gleichmäßige Temperaturverteilung über die Bandbreite b.

Gemäß den Figuren 1 und 2 erfolgt das Verstellen der Abschirmelemente 9 über Gewindespindeln 11, die von den Verstellantrieben 10 angetrieben werden. Gemäß Figur 1 ist dabei jedem Abschirmelement 9 ein eigener Verstellantrieb 10 zugeordnet, mittels dessen er mechanisch unabhängig von dem jeweils anderen Abschirmelement 9 verstellbar ist. Gemäß Figur 2 sind die Abschirmelemente 9 über ein Differentialgetriebe 12, z. B. ein Planetengetriebe 12, miteinander gekuppelt. In diesem Fall werden die Abschirmelemente 9 von dem einen Verstellantrieb symmetrisch zueinander und von dem anderen Verstellantrieb mechanisch antisymmetrisch zueinander verstellt. In beiden Fällen aber ist es möglich, die Abschirmelemente 9 bezüglich der Rollgangmitte 3 asymmetrisch zu verstellen.

Zur Erfassung der Temperaturverläufe ist vor und hinter den Abschirmelementen 9 je eine Sensoreinrichtung 13, 14 angeordnet. Aufgrund der erfaßten Temperaturverläufe ist eine Asymmetrie der Temperaturverläufe über die Bandbreite b in Transportrichtung x gesehen vor und hinter den Abschirmelementen 9 erfaßbar. Die entsprechenden Asymmetrien werden einer Regeleinrichtung 15 eingegeben, die den Verstellantrieben 10 zugeordnet ist. Die Regeleinrichtung 15 ermittelt dann entsprechende Verstellungen für die Abschirmelemente 9, so daß die Asymmetrien der Temperaturverläufe vor und hinter den Abschirmelementen 9 kompensiert werden.

Außerhalb der Metallbandbreite b fällt die von den Sensoreinrichtungen 13, 14 erfaßte Temperatur abrupt ab. Durch entsprechende Auswertung des erfaßten Temperaturverlaufs kann daher auch ein Abstand d der Bandmitte 5 von der Rollgangmitte 3 erfaßt bzw. ermittelt werden. Auch dieser Abstand d kann durch die asymmetrische Verstellung der Abschirmelemente 9 kompensiert werden.

Wie bereits erwähnt, weist das Metallband 2 einen Bandanfang 4 auf. Vor dem Einlaufen des Bandanfangs 4 in den Rollgang werden der Regeleinrichtung 15 und damit indirekt den Verstellantrieben 10 von einer Steuereinheit 16 Voreinstellungen vorgegeben, auf welche die Abschirmelemente 9 vorab einzustellen sind. Nach dem Einlaufen des Bandanfangs 4 in den Rollgang werden die Abschirmelemente 9 dann von den Verstellantrieben 10 entsprechend den erfaßten Asymmetrien der Temperaturverläufe und entsprechend dem erfaßten Abstand d auf Nacheinstellungen verstellt. Die Nacheinstellungen werden von der Regeleinrichtung 15 der Steuereinheit 16 übermittelt. Die Steuereinheit 16 modifiziert dann anhand der Nacheinstellungen die Voreinstellungen. Bei Durchlaufen eines weiteren Metallbandes werden die Abschirmelemente 9 dann vorab auf die modifizierten Voreinstellungen eingestellt. Somit ergibt sich ein selbstlemendes Verhalten des Verstellverfahrens.

Figur 3 zeigt schematisch die Ermittlung der Einstellungen für die Abschirmelemente 9. Gemäß Figur 3 sind die Sensoreinrichtungen 13, 14 mit Korrekturwertermittlern 17, 18 verbunden. Die Korrekturwertermittler 17, 18 ermitteln aus der erfaßten Temperaturverteilung vor bzw. hinter den Abschirmelementen 9 einen Asymmetriewert für die Randbereiche 6 und daraus eine Verstellasymmetrie für die Abschirmelemente 9.

Die Sensoreinrichtung 13 ist ferner mit einem Bandlagenermittler 19 verbunden. Dieser ermittelt aus dem erfaßten Temperaturverlauf den Abstand d der Bandmitte 5 von der Rollgangmitte 3.

Die ermittelten Korrekturwerte sowie der ermittelte Abstand werden der Regeleinrichtung 15 vorgegeben. Der Regeleinrichtung 15 werden ferner von der Steuereinheit 16 Voreinstellungen vorgegeben. Die Regeleinrichtung 15 ermittelt dann entsprechende Verstellungen für die Abschirmelemente 9. Diese neu ermittelten Einstellungen (Nacheinstellungen) werden nach einer Stabilisierungsphase an die Steuereinheit 16 zurückübermittelt, so daß diese die Voreinstellungen entsprechend modifizieren kann.

Gemäß den Figuren 1 und 2 sind die Abschirmelemente 9 als einfache Prallbleche 9 ausgebildet, die mittels der Gewindespindeln 11 verstellt werden. Es sind aber auch andere Ausgestaltungen denkbar. So sind beispielsweise gemäß Figur 4 die Abschirmelemente 9 als Längsrinnen 9 ausgebildet, die in Transportrichtung x verlaufen. Das von ihnen aufgefangene Kühlmedium 8 wird Querrinnen 20 zugeführt, die quer zur Transportrichtung x verlaufen. Von diesen wird das Kühlmedium 8 dann nach außen abgeführt. Wie aus Figur 4 ferner ersichtlich ist, sind die Querrinnen 20 zwischen den Verstellantrieben 10 und dem Rollgang angeordnet. Auch werden gemäß Figur 4 die Abschirmelemente 9 statt über Gewindespindeln 11 über Rollenkettenantriebe 21 verstellt. Die Querrinnen 20 schützen die Verstellantriebe 10 und/oder die Verstellelemente 11 bzw. 21 vor Überhitzung und vor eventuellen Hochgehern des Bandanfangs 4. Eine Befestigung sowie die Verstellung der Abschirmelemente 9 kann gemäß Figur 4 in Transportrichtung x gesehen an zwei Positionen erfolgen.

Gemäß Ausführungsbeispiel sind die Abschirmelemente 9 über den Rollgang angeordnet. Prinzipiell wäre es aber auch möglich, eine derartige Abschirmanordnung unterhalb des Rollgangs anzuordnen.

### Bezugszeichenliste

- 1: Transportrollen
- 2: Metallband
- 3: Rollgangmitte
- 4: Bandanfang
- 5: Bandmitte
- 6: Randbereiche
- 7: Kühlstrecke
- 8: Kühlmedium
- 9: Abschirmelemente
- 10: Verstellantriebe
- 11: Gewindespindeln
- 12: Differentialgetriebe
- 13, 14: Sensoreinrichtungen
- 15: Regeleinrichtung
- 16: Steuereinheit
- 17, 18: Korrekturwertermittler
- 19: Bandlageermittler
- 20: Querrinnen
- 21: Rollenkettenantriebe

- b: Bandbreite
- d: Abstand
- x: Transportrichtung

## Patentansprüche

1. Verstellverfahren für zwei Abschirmelemente (9),
- wobei ein Metallband (2) mit einer Metallbandbreite (b),einer Bandmitte (5) und Randbereichen (6) auf einem Rollgang mit einer Rollgangmitte (3) in einer Transportrichtung (x) transportiert wird,
- wobei das Metallband (2) über die Metallbandbreite (b) einen Temperaturverlauf aufweist,
- wobei mittels der Abschirmelemente (9) ein Kühlmedium (8) von den Randbereichen (6) des Metallbandes (2) abgeschirmt wird,
- wobei die Abschirmelemente (9) derart verstellt werden, dass der Temperaturverlauf in Transportrichtung (x) gesehen hinter den Abschirmelementen (9) einem Solltemperaturverlauf angenähert wird,
**dadurch gekennzeichnet,**
**dass** ein Abstand (d) der Bandmitte (5) von der Rollgangmitte (3) erfasst wird, die Abschirmelemente (9) bezüglich der Rollgangsmitte (3) asymmetrisch verstellt werden und der Abstand (d) durch die asymmetrische Verstellung der Abschirmelemente (9) kompensiert wird.

2. Verstellverfahren nach Anspruch 1,
**dadurch gekennzeichnet,**
**dass** eine Asymmetrie des Temperaturverlaufs über die Bandbreite (b) in Transportrichtung (x) gesehen vor den Abschirmelementen (9) erfasst wird und die Asymmetrie durch die asymmetrische Verstellung der Abschirmelemente (9) kompensiert wird.

3. Verstellverfahren nach einem der Ansprüche 1 oder 2,
**dadurch gekennzeichnet,**
**dass** eine Asymmetrie des Temperaturverlaufs über die Bandbreite (b) in Transportrichtung (x) gesehen hinter den Abschirmelementen (9) erfasst wird und die Asymmetrie durch die asymmetrische Verstellung der Abschirmelemente (9) kompensiert wird.

4. Verstellverfahren nach einem oder mehreren der Ansprüche 1 bis 3,
**dadurch gekennzeichnet,**
**dass** die Abschirmelemente (9) von je einem eigenen Verstellantrieb (10) mechanisch unabhängig voneinander verstellt werden.

5. Verstellverfahren nach einem oder mehreren der Ansprüche 1 bis 4,
**dadurch gekennzeichnet,**
**dass** die Abschirmelemente (9) bezüglich der Rollgangsmitte (3) von einem Verstellantrieb (10) mechanisch symmetrisch und von einem anderen Verstellantrieb (10) mechanisch antisymmetrisch verstellt werden.

6. Verstellverfahren nach einem oder mehreren der Ansprüche 1 bis 5,
**dadurch gekennzeichnet,**
- **dass** das Metallband (2) einen Bandanfang (4) aufweist,
- **dass** vor dem Einlaufen das Bandanfangs (4) in den Rollgang den Verstellantrieben (10) von einer Steuereinheit (16) Voreinstellungen vorgegeben werden,
- **dass** nach dem Einlaufen des Bandanfangs (4) in den Rollgang die Abschirmelemente (9) von den Verstellantrieben (10) auf Nacheinstellungen verstellt werden,
- **dass** die Nacheinstellungen der Steuereinheit (16) übermittelt werden und
- **dass** die Steuereinheit (16) anhand der Nacheinstellungen die Voreinstellungen modifiziert.

7. Rollgang mit einer Rollgangmitte (3) zum Transportieren eines Metallbandes (2) mit einer Metallbandbreite (b) und einer Bandmitte (5) in einer Transportrichtung (x), wobei mittels Abschirmelementen (9) ein Kühlmedium (8) von Randbereichern (6) des Metallbandes (2) abschirmbar ist,
**dadurch gekennzeichnet,**
**dass** die Abschirmelemente (9) von Verstellantrieben (10) bezüglich der Rollgangsmitte (3) asymmetrisch verstellbar sind,
**dass** er eine Sensoreinrichtung (13) aufweist, mittels derer ein Abstand (d) der Bandmitte (5) von der Rollgangmitte (3) erfassbar ist, und dass die Sensoreinrichtung (13) mit den Verstellantrieben (10) regeltechnisch gekoppelt ist.

8. Rollgang nach Anspruch 7,
**dadurch gekennzeichnet,**
**dass** er eine Sensoreinrichtung (13) aufweist, mittels derer eine Asymmetrie des Temperaturverlaufs über die Bandbreite (b) in Transportrichtung (x) gesehen vor den Abschirmelementen (9) erfassbar ist, und dass die Sensoreinrichtung (13) mit den Verstellantrieben (10) regeltechnisch gekoppelt ist.

9. Rollgang nach Anspruch 7 oder 8,
**dadurch gekennzeichnet,**
**dass** er eine Sensoreinrichtung (14) aufweist, mittels derer eine Asymmetrie des Temperaturverlaufs über die Bandbreite (b) in Transportrichtung (x) gesehen vor den Abschirmelementen (9) erfassbar ist, und dass die Sensoreinrichtung (14) mit den Verstellantrieben (10) regeltechnisch gekoppelt ist.

10. Rollgang nach einem der Ansprüche 7 bis 9,
**dadurch gekennzeichnet,**
**dass** die Abschirmelemente (9) bezüglich der Rollgangmitte (3) von dem einen Verstellantrieb (10) mechanisch symmetrisch und von dem anderen Verstellantrieb (10) mechanisch antisymmetrisch verstellbar sind.

11. Rollgang nach einem der Ansprüche 7 bis 10,
**dadurch gekennzeichnet,**
**dass** die Abschirmelemente (9) von je einem eigenen Verstellantrieb (10) mechanisch unabhängig voneinander verstellbar sind.

12. Rollgang nach Anspruch 10 oder 11,
**dadurch gekennzeichnet,**
- **dass** er eine Steuereinheit (16) aufweist, mittels derer den Verstellantrieben (10) Voreinstellungen für die Abschirmelemente (9) vorgebbar sind,
- **dass** der Steuereinheit (16) von den Verstellantrieben (10) Nacheinstellungen übermittelbar sind, auf die die Abschirmelemente (9) von den Verstellantrieben (10) verstellt werden, und
- **dass** die Nacheinstellungen der Steuereinheit (16) übermittelt werden und
- **dass** die Voreinstellungen von der Steuereinheit (16) anhand der Nacheinstellungen modifiziert sind.

13. Rollgang nach einem der Ansprüche 7 bis 12,
**dadurch gekennzeichnet,**
**dass** die Abschirmelemente (9) über dem Rollgang angeordnet sind, dass die Abschirmelemente (9) als in Transportrichtung (x) verlaufende Längsrinnen ausgebildet sind und dass das Kühlmedium (8) von den Längsrinnen quer zur Transportrichtung (x) verlaufende Querrinnen (20) zugeführt wird.

14. Rollgang nach Anspruch 13,
**dadurch gekennzeichnet,**
**dass** die Querrinnen (20) zwischen den Verstellantrieben (10) und dem Rollgang angeordnet sind.

15. Rollgang nach einem der Ansprüche 7 bis 14,
**dadurch gekennzeichnet,**
**dass** die Abschirmelemente (9) von den Verstellantrieben (10) über Gewindespindeln (11), Rollenkettenantriebe (21) oder Hebelgestänge verstellbar sind.

## Claims

1. Adjusting method for two screening elements (9),
- wherein a metal strip (2) with a metal strip width (b), a strip centre (5) and edge regions (6) is transported on a roller path with a roller path centre (3) in a transport direction (x),
- wherein the metal strip (2) has a temperature course over the metal strip width (b),
- wherein by means of the screening elements (9) a coolant (8) is screened from the edge regions (6) of the metal strip (2), and
- wherein the screening elements (9) are adjusted in such a manner that the temperature course behind the screening elements (9) as seen in transport direction (x) is assimilated to a target temperature course, **characterised in that** a spacing (d) of the strip centre (5) from the roller path centre (3) is detected, the screening elements (9) are asymmetrically adjusted with respect to the roller path centre (3) and compensation for the spacing (d) is provided by the asymmetrical adjustment of the screening elements (9).

2. Adjusting method according to claim 1, **characterised in that** an asymmetry of the temperature course over the strip width (b) in front of the screening elements (9) as seen in transport direction (x) is detected and compensation for the asymmetry is provided by the asymmetrical adjustment of the screening elements (9).

3. Adjusting method according to one of claims 1 and 2, **characterised in that** an asymmetry of the temperature course over the strip width (b) behind the screening elements (9) as seen in transport direction (x) is detected and compensation is provided for the asymmetry by the asymmetrical adjustment of the screening elements (9).

4. Adjusting method according to one or more of claims 1 to 3, **characterised in that** the screening elements (9) are mechanically adjusted independently of one another each by a respective own adjusting drive (10).

5. Adjusting method according to one or more of claims 1 to 4, **characterised in that** the screening elements (9) are adjusted with respect to the roller path centre (3) mechanically separately by one adjusting drive (10) and mechanically anti-symmetrically by another adjusting drive (10).

6. Adjusting method according to one or more of claims 1 to 5, **characterised in that**
- the metal strip (2) has a strip start (4),
- presettings are preset at the adjusting drives (10) by a control unit (16) before entry of the strip start (4) into the roller path,
- after entry of the strip start (4) into the roller path the screening elements (9) are adjusted by the adjusting drives (10) to resettings,
- the resettings are communicated to the control unit (16) and
- the control unit (16) modifies the presettings on the basis of the resettings.

7. Roller path with a roller path centre (3) for transporting a metal strip (2) with a metal strip width (b) and a strip centre (5) in a transport direction (x), wherein a coolant (8) can be screened from edge regions (6) of the metal strip (2) by means of screening elements (9), **characterised in that** the screening elements (9) are asymmetrically adjustable with respect to the roller path centre (3) by adjusting drives (10), that it comprises a sensor device (13) by means of which a spacing (d) of the strip centre (5) from the roller path centre (3) is detectable and that the sensor device (13) is coupled with the adjusting drives (10) in terms of regulation.

8. Roller path according to claim 7, **characterised in that** it comprises a sensor device (13), by means of which an asymmetry of the temperature course over the strip width (b) in front of the screening elements (9) as seen in transport direction (x) is detectable and that the sensor device (13) is coupled with the adjusting drives (10) in terms of regulation.

9. Roller path according to claim 7 or 8, **characterised in that** it comprises a sensor device (14), by means of which an asymmetry of the temperature course over the strip width (b) in front of the screening elements (9) as seen in transport direction (x) is detectable and that the sensor device (14) is coupled with the adjusting drives (10) in terms of regulation.

10. Roller path according to one of claims 7 to 9, **characterised in that** the screening elements (9) are adjustable with respect to the roller path centre (3) mechanically symmetrically by one adjusting drive (10) and mechanically anti-symmetrically by the other adjusting drive (10).

11. Roller path according to one of claims 7 to 10, **characterised in that** the screening elements (9) are adjustable mechanically independently of one another each by a respective own adjusting drive (10).

12. Roller path according to claim 10 or 11, **characterised in that**
- it comprises a control unit (16) by means of which presettings for the screening elements (8) can be preset at the adjusting drives (10),
- resettings to which the screening elements (9) are adjusted by the adjusting drives (10) can be communicated to the control unit (16) by the adjusting drives (10),
- the resettings are communicated to the control unit (16) and
- the presettings are modified by the control unit (16) on the basis of the resettings.

13. Roller path according to one of claims 7 to 12, **characterised in that** the screening elements (9) are arranged over the roller path, that the screening elements (9) are constructed as longitudinal channels extending in transport direction (x) and that the coolant (8) is fed from the longitudinal channels to transverse channels (20) extending transversely to the transport direction (x).

14. Roller path according to claim 13, **characterised in that** the transverse channels (20) are arranged between the adjusting drives (10) and the roller path.

15. Roller path according to one of claims 7 to 14, **characterised in that** the screening elements (9) are adjustable by the adjusting drives (10) by way of threaded spindles (11), roller chain drives (21) or lever linkages.

## Revendications

1. Procédé de réglage pour deux éléments de protection (9),
- une bande métallique (2), présentant une largeur (b) de bande métallique, un centre (5) de bande et des zones (6) de bord, étant transportée sur un train de rouleaux avec un centre (3) de trains de rouleaux dans un sens de transport (x)
- la bande métallique (2) présentant sur la largeur (b) de la bande métallique une allure de température,
- un agent de refroidissement (8) étant éloigné des zones (6) de bord de la bande métallique (2) au moyen d'élément de protection (9).
- les éléments de protection (9) étant réglés de telle manière que l'allure de la température, dans le sens du transport, s'approche, en aval des éléments de protection (9) d'une allure de température de consigne,
**caractérisé en ce qu'**une distance (d) au centre (5) de la bande est déterminée par rapport au centre (3) du train de rouleaux, les éléments de protection (9) sont réglés asymétriquement par rapport au centre du train de rouleaux (3) et la distance (d) est compensée par le réglage asymétrique des éléments de protection (9).

2. Procédé de réglage selon la revendication 1, **caractérisé en ce qu'**une asymétrie de l'allure de température sur la largeur (b) de la bande est déterminée en amont des éléments de protection (9) dans le sens de transport (x) et l'asymétrie est compensée par le réglage asymétrique des éléments de protection (9).

3. Procédé de réglage selon l'une quelconque des revendications 1 ou 2, **caractérisé en ce qu'**une asymétrie de l'allure de température sur la largeur (b) de la bande est déterminée en aval des éléments de protection (9) dans le sens du transport (x) et l'asymétrie est compensée par le réglage asymétrique des éléments de protection (9).

4. Procédé de réglage selon l'une ou plusieurs des revendications 1 à 3, **caractérisé en ce que** les éléments de protection (9) sont réglés de manière mécaniquement indépendante les uns des autres par à chaque fois un dispositif de réglage (10) qui leur est propre.

5. Procédé de réglage selon l'une ou plusieurs des revendications 1 à 4, **caractérisé en ce que** les éléments de protection (9) sont réglés, par rapport au centre (3) du train de rouleaux, mécaniquement et symétriquement par un dispositif de réglage (10) et mécaniquement et asymétriquement par un autre dispositif de réglage (10).

6. Procédé de réglage selon l'une ou plusieurs des revendications 1 à 5, **caractérisé en ce que**
- la bande métallique (2) présente un début (4) de bande,
- avant l'introduction du début (4) de la bande dans le train de rouleaux, les dispositifs de réglage (10) sont préréglés par une unité de commande (16),
- après l'introduction du début (4) de la bande dans le train de rouleaux, les éléments de protection (9) sont réglés par les dispositifs de réglage (10) à des post-réglages,
- les post-réglages sont transmis à l'unité de commande (16) et
- l'unité de commande (16) modifie les préréglages en fonction des post-réglages.

7. Train de rouleaux avec un centre (3) de train de rouleau pour le transport d'une bande métallique (2) présentant une largeur (b) de bande et un centre (5) de bande dans un sens de transport (x), un agent de refroidissement (8) pouvant être éloigné au moyen d'éléments de protection (9) des zones de bord (6) de la bande métallique (2), **caractérisé en ce que**
- les éléments de protection (9) peuvent être réglés asymétriquement par rapport au centre (3) du train de rouleaux par des dispositifs de réglage (10),
- il présente un dispositif à capteur (13) au moyen duquel une distance (d) du centre (5) de la bande par rapport au centre (3) du train de rouleaux peut être détectée et
- le dispositif à capteur (13) peut être couplé par une technique de réglage aux dispositifs de réglage (10).

8. Train de rouleaux selon la revendication 7, **caractérisé en ce qu'**il présente un dispositif à capteur (13) au moyen duquel une asymétrie de l'allure de température sur la largeur (b) de la bande peut être détectée en amont des éléments de protection (9) dans le sens du transport (x) et que le dispositif à capteur (13) est couplé par une technique de réglage aux dispositifs de réglage (10).

9. Train de rouleaux selon la revendication 7 ou 8, **caractérisé en ce qu'**il présente un dispositif à capteur (14) au moyen duquel une asymétrie de l'allure de température sur la largeur (b) de la bande peut être détectée en amont des éléments de protection (9) dans le sens du transport (x) et **en ce que** le dispositif à capteur (13) est couplé par une technique de réglage aux dispositifs de réglage (10).

10. Train de rouleaux selon l'une quelconque des revendications 7 à 9, **caractérisé en ce que** les éléments de protection (9) peuvent être réglés, par rapport au centre (3) du train de rouleaux, mécaniquement et symétriquement par un dispositif de réglage (10) et mécaniquement et asymétriquement par l'autre dispositif de réglage (10).

11. Train de rouleaux selon l'une quelconque des revendications 7 à 10, **caractérisé en ce que** les éléments de protection (9) sont réglables de manière mécaniquement indépendante l'un de l'autre par à chaque fois un dispositif de réglage (10) qui leur est propre.

12. Train de rouleaux selon la revendication 10 ou 11, **caractérisé en ce que**
- il présente une unité de commande (16) au moyen de laquelle des préréglages des dispositifs de réglage (10) peuvent être prédéfinis pour les éléments de protection (9)
- les post-réglages auxquels les éléments de protection (9) sont réglés par les dispositifs de réglage (10) peuvent être transmis par les dispositifs de réglage (10) à l'unité de commande (16), et
- les post-réglages sont transmis à l'unité de commande (16) et
- les préréglages sont modifiés par l'unité de commande (16) en fonction des post-réglages.

13. Train de rouleaux selon l'une quelconque des revendications 7 à 12, **caractérisé en ce que** les éléments de protection (9) sont disposés au-dessus du train de rouleaux, que les éléments de protection (9) sont réalisés sous forme de rigoles longitudinales s'étendant dans le sens du transport (x) et que l'agent de refroidissement (8) est amené par les rainures longitudinales aux rigoles (20) transversales s'étendant transversalement par rapport au sens du transport (x).

14. Train de rouleaux selon la revendication 13, **caractérisé en ce que** les rigoles transversales (20) sont agencées entre les dispositifs de réglage (10) et le train de rouleaux.

15. Train de rouleaux selon l'une quelconque des revendications 7 à 14, **caractérisé en ce que** les éléments de protection (9) sont réglables par les dispositifs de réglage (10) via des broches filetées (11), des dispositifs d'entraînement à chaîne à rouleaux (21) ou des tringles à leviers.
